# EUROPÄISCHE PATENTSCHRIFT

(11) **EP 0 833 028 B1**
(45) Veröffentlichungstag und Bekanntmachung des Hinweises auf die Patenterteilung: **08.11.2000**
(21) Anmeldenummer: 97114306.0
(22) Anmeldetag: 19.08.1997
(51) Int. Cl.: E05C 17/28

(54) **Gleitführungs-Anschlagstück für Öffnungsbegrenzer von Fenster- und Türflügeln**
Sliding guide end stop for window or door stay
Butée d'arrêt de glissière de guidage pour arrêt de fenêtre ou de porte

(30) Priorität: 27.09.1996 DE 29616844 U
(43) Veröffentlichungstag der Anmeldung: 01.04.1998
(73) Patentinhaber: SIEGENIA-FRANK KG, 57074 Siegen (DE)
(72) Erfinder: Morgenthal, Rainer, 57234 Wilnsdorf (DE); Sting, Benno, 57250 Netphen (DE)

(56) Entgegenhaltungen:
- EP-A- 0 345 186
- DE-A- 2 850 067
- DE-U- 9 403 993
- FR-A- 1 227 781
- FR-A- 2 115 731
- FR-A- 2 456 199

## Beschreibung

Die Erfindung betrifft ein Fenster oder eine Tür mit einem Öffnungsbegrenzer nach dem Oberbegriff des Anspruchs 1.

Mit solchen Gleitführungs-Anschlagstücken ausgestattete Öffnungsbegrenzer sind seit langem sowie in vielen verschiedenen Bauformen bereits bekannt. Sie werden sogenannten Drehflügel-Fenstern und -Türen zur Begrenzung des Öffnungswinkels ihrer Flügel um die seitliche lotrechte Achse ebenso zugeordnet, wie Fenstern mit Kippflügeln, die zwar nicht ausschließlich aber hauptsächlich als sogenannte Oberlicht-Fenster benutzt werden.

Aus der FR-A 2115731 ist ein Öffnungsbegrenzer bekannt geworden, der ein Gleitführungs-Anschlagstück aufweist, in dem ein Langloch zur Führung eines Kopfbolzens schwenkverschieblich aufgenommen ist. Das Gleitführungs-Anschlagstück besteht dabei im wesentlichen aus einem Gehäuse und einem darin begrenzt verschiebbar geführten Gabelkörper, der eine Durchlaßöffnung für den Kopfbolzen wahlweise freigibt oder verschließt. Dazu wird der Gabelkörper unter einem die Langlochführung des Kopfbolzens aufweisenden Abdeckung des Gehäuses von einer Feder in eine die Öffnungen verschließende Lage beaufschlagt, die durch einen Schließmechanismus mit einem Drehriegel durch Verlagerung des Gabelkörpers geöffnet werden kann. Dabei liegt der Kopfbolzen in der Öffnungs-Endstellung des Fenster- oder Türflügels an einem durch den Deckel gebildeten Begrenzungs-Anschlagende unmittelbar neben dem durch den Gabelkörper gebildeten Verschluß der Durchtrittsöffnung für den Kopfbolzen.

Ferner läßt die Beschaffenheit des Öffnungsbegrenzers nach der FR-A 2115731 eine Neigung des Kippflügels-Ausstell- und/oder Sicherungsarms nicht zu. Auch ist die Konstruktion mit einem Gehäuse, einem dazu passenden Deckel sowie dem federbelasteten Gabelkörper relativ aufwendig und kompliziert in der Herstellung.

Der Erfindung liegt daher die Aufgabe zugrunde, ein Fenster mit einem möglichst einfach aufgebautem Öffnungsbegrenzer bereitzustellen, der sich einerseits problemlos für jede der drei erwähnten unterschiedlichen Einbauart zwischen Flügel und Blendrahmen von Fenstern und Türen eignet, der gleichzeitig aber auch einen möglichst einfachen Aufbau aufweist.

Die Lösung dieser Aufgabe erfolgt durch die Merkmale des Anspruchs 1.

Während bei den Drehflügel-Fenstern und -Türen der Einbau der Öffnungsbegrenzer grundsätzlich so vorgesehen wird, daß sich deren Anschlagarme auf Horizontalebenen zwischen Flügel und Blendrahmen bewegen, können bei Kippflügelfenstern diese Öffnungsbegrenzer einerseits so eingebaut werden, daß sie seitlich zwischen Flügel und Blendrahmen liegen und sich ihre Ausstell- und oder Sicherungsarme auf Vertikalebenen verlagern. Andererseits ist aber ihr Einbau bei Kippflügel-Fenstern auch so möglich, daß sie mit ihren Ausstell- und/oder Sicherungsarmen an den von der Kippachse entfernten - oberen - waagerechten Blendrahmen- und Flügelholmen angreifen. In diesem Falle findet bei jedem Öffnen des Flügels gegenüber dem Blendrahmen zumindest eine elastische Verspannung des Ausstell- und/oder Sicherungsarmes im Längenbereich zwischen seinen beiden angelenkten Enden statt, weil sich der obere waagerechte Flügelholm auf einem Kreisbogen um die Kippachse in das Rauminnere hinein absenkt.

Da das Kuppeln und Entkuppeln des vom Ausstell- und/oder Sicherungsarm abstehenden Kopfbolzens mit dem Gleitführungs-Anschlagstück in jedem Falle einen besonderen bzw. zusätzlichen manuellen Eingriff am Gleitführungs-Anschlagstück erfordert, ist der Öffnungsbegrenzer in jeder der drei möglichen Einbaulagen dauerhaft sicher funktionsfähig.

Unter Erhaltung einer baulich kompakten Ausgestaltung des Gleitführungs-Anschlagstücks wird dessen Funktionssicherheit im jeweiligen Gebrauchszustand des Öffnungsbegrenzers optimiert, weil im Übergangsbereich zwischen dem Langloch des Anschlagstückes und dem Gabelschlitz des Gabelkörpers eine formschlüssige Verklammerung vorhanden ist, die einem unerwünschten und unbeabsichtigten Auskuppeln des vom Ausstell- und/oder Sicherungsarm abstehenden Kopfbolzens aus dem Anschlagstück begegnet.

Eine besonders vorteilhafte, nämlich äußerst montagefreundliche Ausgestaltung für das Gleitführungs-Anschlagstück zeichnet sich erfindungsgemäß dadurch aus,
- daß es als Formteil aus einem starren Material, z.B. Zink- oder Messing-Druckguß gefertigt ist,
- während der Gabelkörper ebenfalls ein Formteil, aber aus begrenzt elastischem Werkstoff, beispielsweise Kunststoff-Spritzguß, ist
- und daß dabei beide Formteile in ihrer Längsrichtung verlaufende, zueinander komplementäre Hinterschneidungen aufweisen,
- mittels denen sie ausschließlich nach Art einer Schnapp/Rast-Verbindung miteinander begrenzt verschiebebeweglich kuppelbar sind.

Ausschließlich drei verschiedene Teile, nämlich das Anschlagstück selbst, der Gabelkörper und ein die elastische Vorspannung zwischen diesen hervorbringendes Element, müssen nämlich zum Zwecke der Herstellung der Schnapp/Rast-Verbindung zusammengeführt werden. Dieser Montagevorgang ist sowohl manuell als auch maschinell leicht und einfach zu bewerkstelligen.

Von Vorteil ist erfindungsgemäß aber auch eine Ausgestaltung, die sich dadurch auszeichnet,
- daß der Gabelkörper im Anschluß an seine Gabelschenkel mit einer auch eine Bedienhandhabe bildenden Erhöhung ausgestattet ist, die unterseitig eine Ausbuchtung bildet,
- daß das Anschlagstück benachbart seiner Durchlaß-Erweiterung mit einer Einbuchtung versehen ist
- und daß Ausbuchtung und Einbuchtung miteinander einen Hohlraum eingrenzen, in dem ein Füllstück aus elastisch nachgiebigem Werkstoff, z.B. eine Schraubendruckfeder oder auch ein Elastomehrblock, als Stell- und Stützglied für den Gabelkörper aufgenommen ist.

Die den Gabelschenkeln nächstgelegene Begrenzung der Ausbuchtung kann erfindungsgemäß am Gabelkörper an einer elastisch ausweichbaren Zunge ausgebildet werden, deren freies Ende ein dem Füllstück zugewendeter Haken mit einer Querflanke und einer Schrägflanke ist.

Diese Ausgestaltung stellt sicher, daß nach dem Zusammenbau des Gleitführungs-Anschlagstücks das zwischen dem Anschlagstück selbst und dem Gabelkörper untergebrachte Füllstück zumindest nach einigen Verschiebungen des Gabelstücks selbsttätig auch dann in seine ordnungsgemäße Funktionslage gelangt, wenn es sich während des Montagevorgangs noch nicht in dieser ordnungsgemäßen Funktionslage befindet.

Die Funktionssicherheit des Gegenstandes der Erfindung läßt sich noch weiter dadurch erhöhen,
- daß sowohl der Gabelkörper als auch das Anschlagstück mit einem quer zu ihrer Hauptebene gerichteten Profildurchlaß versehen sind,
- daß diese Profildurchlässe in der Sperr-Schiebestellung des Gabelkörpers Deckungslage miteinander haben,
- und daß in diese Profildurchlässe ein dazu passender Riegelkörper lösbar einzurücken ist.

Obwohl ein mit einem erfindungsgemäßen Gleitführungs-Anschlagstück ausgestatteter Öffnungsbegrenzer sich grundsätzlich bei allen herkömmlichen Fenster- und Türkonstruktionen aus Holz und Kunststoff, wie auch aus Metall in Gebrauch nehmen läßt, hat es sich als besonders zweckmäßig herausgestellt, die speziellen Erfindungsmerkmale des Gleit-Anschlagstücks für solche Fenster und Türen benutzbar zu machen, deren Flügel- und Blendrahmenholme aus Leichtmetall-Hohlprofilen bestehen und dabei für den Einbau der Beschlagteile mit C-förmig oder schwalbenschwanzartig hinterschnitten profilierten Längsnuten ausgestattet sind. Für diesen Anwendungsfall ist es dabei lediglich nötig, an die äußeren Längsbegrenzungsflächen des Gleitführungs-Anschlagstück seitwärts nach außen abstehende Fußteile anzuformen, welche sich in die Hinterschneidungsbereiche der Längsnuten an den Profilholmen formschlüssig einschieben lassen.

Weitere Merkmale und Vorteile des Gegenstandes der Erfindung werden nachfolgend anhand von Zeichnungen ausführlich erläutert. Es zeigen
- Fig. 1: im Vertikalschnitt ein Kippflügelfenster, bei dem zwischen Blendrahmen und Flügel ein Öffnungsbegrenzer eingebaut ist, dessen Ausstell- und/oder Sicherungsarm auf einer vertikalen Schwenkebene arbeitet,
- Fig. 2: eine der Fig. 1 ähnliche Darstellung eines Kippflügelfensters, wobei jedoch der Öffnungsbegrenzer zwischen Blendrahmen und Flügel dessen von der Kippachse entferntem, oberem Profilschenkeln zugeordnet ist,
- Fig. 3: in vergrößertem Maßstab die Hauptansicht eines Gleitführungs-Anschlagstücks für Öffnungsbegrenzer von Fenster- und Türflügeln in seiner ordnungsgemäßen Funktionsstellung,
- Fig. 4: einen Längsschnitt entlang der Linie IV-IV durch das Gleitführungs-Anschlagstück nach Fig. 3,
- Fig. 5: einen der Fig. 4 entsprechenden Längsschnitt, jedoch bei noch nicht ordnungsgemäß in seiner Funktionsstellung verriegeltem Gleitführungs-Anschlagstück,
- Fig. 6: in einem Längsschnitt und
- Fig. 7: in einem Querschnitt den Anfangszustand beim Zusammenbau der Einzelteile des Gleitführungs-Anschlagstücks,
- Fig. 8: im Längsschnitt und
- Fig. 9: im Querschnitt einen Zwischen-Montagezustand des Gleitführungs-Anschlagstücks,
- Fig. 10: eine Ansicht in Pfeilrichtung X auf das Gleitführungs-Anschlagstück im Zwischen-Montagezustand nach Fig. 8,
- Fig. 11: im Längsschnitt und
- Fig. 12: in Pfeilrichtung XII der Fig. 11 gesehen den endgültigen Zusammenbau-Zustand eines Gleitführungs-Anschlagstücks, während
- Fig. 13: im Längsschnitt und
- Fig. 14: in Pfeilrichtung XIV der Fig. 13 betrachtet das Gleitführungs-Anschlagstück in der Entkupplungs-Funktionsstellung wiedergeben.

In Fig. 1 ist in einem Vertikalschnitt ein Fenster 1 dargestellt, das aus einem Blendrahmen 2 und einem Flügel 3 besteht, die beispielsweise jeweils aus Leichtmetall-Hohlprofilen hergestellt sind.

Um eine lediglich schematisch angedeutete Kippachse 4 ist der Flügel 3 am Blendrahmen 2 beweglich aufgehängt.

Zwischen dem Blendrahmen 2 und dem Flügel 3 ist zusätzlich noch ein besonderer Öffnungsbegrenzer 5 wirksam.

Ein der Fig. 1 ähnliches Fenster ist auch in Fig. 2 der Zeichnung zu sehen. Unterschiedlich ist in beiden Figuren der Zeichnung jeweils nur der Öffnungsbegrenzer 5 eingebaut. Bei der Kippflügel-Fenster-Bauart nach Fig. 1 hat der Öffnungsbegrenzer 5 seinen Einbauort jeweils im Bereich zwischen einem aufrechten Schenkel des Blendrahmens 2 und dem benachbarten, aufrechten Schenkel des Flügels 3. Im Fall der in Fig. 2 gezeigten Bauart eines Kippflügel-Fensters ist hingegen dieser Öffnungsbegrenzer 5 oben im Bereich zwischen dem von der Kippachse 4 entfernten waagerechten Schenkel des Blendrahmens 2 und dem ihn benachbarten waagerechten Schenkel des Flügels 3 eingebaut.

In Fig. 1 ist zu sehen, daß ein Befestigungs-Lagersockel 6 des Öffnungsbegrenzers 5 an der Innenseite eines aufrechten Schenkels des Blendrahmens 2 ortsfest montiert ist. Um einen Lagerzapfen 7 desselben ist ein Ausstell- und/oder Ficherungsarm 8 an seinem oberen Ende auf einer Vertikalebene schwenkbeweglich aufgehängt, der an seinem unteren Ende einen Kopfbolzen 9 ansich bekannter Ausführungsform trägt. Dieser Kopfbolzen 9 wirkt mit einem Gleitführungs-Anschlagstück 10 zusammen, welches an einem dem betreffenden aufrechten Holm des Blendrahmens 2 benachbarten aufrechten Holm des Flügels 3 montiert ist.

Beim Ausführungsbeispiel der Fig. 2 ist der Befestigungs- und Lagersockel 6 des Öffnungsbegrenzers 5 mit dem Lagerzapfen 7 für das hintere Ende des Ausstell- und/oder Sicherungsarms 8 am oberen waagerechten Holm des Blendrahmens 2 festgelegt. Der Kopfbolzen 9 am vorderen Ende des Ausstell- und/oder Sicherungsarms 8 greift deshalb auch in das Gleitführungs-Anschlagstück 10 am oberen waagerechten Holm des Flügels 3 ein.

Aufgrund der exponierten Einbaulage des Öffnungsbegrenzers 5 gemäß Fig. 2 kann sich dessen Ausstell- und Sicherungsarm 8 nicht auf einer horizontalen Ebene bewegen. Vielmehr wird er aufgrund der Kippverlagerung des Flügels 3 um seine untere Kippachse 4 im Längenbereich zwischen dem Lagerzapfen 7 und dem Kopfbolzen 9 elastisch biegeverformt, weil nämlich der obere waagerechte Holm des Flügels 3 sich über den möglichen Kippwinkel hinweg längs eines Kreisbogens um die Kippachse 4 verlagert, sich also in den Raum hinein um so mehr absenkt, als sich sein Kippwinkel gegenüber dem Blendrahmen 2 vergrößert.

Damit der Öffnungsbegrenzer 5 in ein und derselben Bauform zwischen Blendrahmen 2 und Flügel 3 sowohl mit der Einbaulage nach Fig. 1 als auch mit der Einbaulage nach Fig. 2 problemlos genutzt werden kann und sich darüber hinaus auch noch bei Drehflügelfenstern und -türen mit waagerechter Schwenkebene des Ausstell- und/oder Sicherungsarmes 8 in Gebrauch nehmen läßt, ist es notwendig, dem GleitführungsAnschlagstück 10 eine besondere Ausgestaltung zu geben. Dies ist in den Fig. 3 bis 14 der Zeichnung in größerem Maßstab dargestellt und wird nachfolgend anhand derselben in allen Einzelheiten erläutert.

Am besten und einfachsten läßt sich das eigentliche Gleitführungs-Anschlagstück 10 als Formteil aus einem starren Material, z.B. Zink- oder Messing-Druckguß, fertigen, weil ihm dann nämlich durch einen einzigen Arbeitsgang alle für seinen praktischen Gebrauch notwendigen Formgebungen vermittelt werden können. Grundsätzlich ist in das Gleitführungs-Anschlagstück 10 ein Langloch 11 eingeformt, welches sich in Richtung einer Längsmittelebene 12-12 erstreckt, zu der das Gleitführungs-Anschlagstück 10 selbst symmetrisch gestaltet ist. Das Langloch 11 hat dabei ein Begrenzungs-Anschlagende 13, mit dem jeweils der Schaft des Kopfbolzens 9 des Ausstell- und/oder Sicherungsarms 8 in Anlage tritt, wenn der Fenster- oder Türflügel 3 seine vorbestimmte Öffnungs-Endstellung erreicht.

An oder nahe dem dem Begrenzungs-Anschlagende 13 abgewendeten Ende ist im Gleitführungs-Anschlagstück 10 eine Durchlaßerweiterung 14 vorhanden, in deren Bereich sich der Kopf des Kopfbolzens 9 mit dem Gleitführungs-Anschlagstück 10 in Richtung der Kopfbolzenachse in und außer Kupplungseingriff bringen läßt.

Besonders zu erwähnen und deutlich in den Fig. 4 bis 6, 8, 11 und 13 zu sehen ist, daß die Durchlaß-Erweiterung 14 des Langlochs 11 im Gleitführungs-Anschlagstück 10 mit ihren oberen Öffnungskanten 15 auf einer anderen, nämlich einer niedrigeren Ebene gelegen ist, als die oberen Längskanten 16 des Langlochs 11 selbst. Der Übergang vom Langloch 11 in die Durchlaß-Erweiterung 14 ist also quasi nach Art einer Stufe 17 gestaltet. An die der Stufe 17 zugewandten Endabschnitte 18 von das Langloch 11 flankierenden Leisten schließt sich also gewissermaßen am Gleitführungs-Anschlagstück 10 eine Mulde an, die dort auch durch stufenartig nach außen abgesetzte Bereiche 19 eingegrenzt ist. Diese laufen in Endnocken 20 aus, deren Höhe dem Abstand zwischen den oberen Öffnungskanten 15 der Durchlaß-Erweiterung 14 und den oberen Längskanten 16 des Langlochs 11 entspricht.

Im Bereich der Durchlaß-Erweiterung 14 zum Langloch 11 bzw. in der an die Endabschnitte 18 und die Endnocken 20 anschließenden Mulde des Gleitführungs-Anschlagstücks 10 ist ein besonderer Gabelkörper 21 aufgenommen, welcher in Richtung zum Begrenzungs-Anschlagende 13 des Langlochs hin offen ist, und zwar so, daß sein durch die beiden Gabelschenkel 22a und 22b seitlich begrenzter Gabelschlitz 23 eine dem Langloch 11 im Gleitführungs-Anschlagstück 10 entsprechende Breite aufweist. Der Gabelkörper 21 ist mit den freien Enden seiner beiden Gabelschenkel 22a und 22b den Endabschnitten 18 der das Langloch 11 im Gleitführungs-Anschlagstück 10 flankierenden Längsleisten bzw. den dort befindlichen, sich in Höhenrichtung erstreckenden Stufen 17, wie auch den seitwärts stufenartig abgesetzten Bereichen 19 zugewendet.

Im Längenbereich seiner Gabelschenkel 22a und 22b ist der Gabelkörper 21 so gestaltet, daß die Oberkanten seines Gabelschlitzes 23 auf gleichem Niveau liegen, wie die oberen Längskanten 16 des Langlochs 11.

Die Verbindung des Gabelkörpers 21 mit dem Gleitführungs-Anschlagstück 10 ist begrenzt längsverschiebbar vorgesehen. D.h. der Gabelkörper 21 läßt sich relativ zum Gleitführungs-Anschlagstück 10 zwischen der aus den Fig. 3 bis 5 bzw. 11 und 12 ersichtlichen Kupplungsstellung und der den Fig. 13 und 14 entnehmbaren Entkupplungsstellung längsverlagern. Im ersteren Falle ist dann die Durchlaß-Erweiterung 14 zum Langloch 11 im Gleitführungs-Anschlußstück 10 abgesperrt bzw. verschlossen. Im anderen Falle wird sie hingegen freigegeben.

Da sich in der Schiebestellung des Gabelkörpers 21 nach den Fig. 3 bis 5 sowie 11 und 12 dessen Gabelschlitz 23 praktisch als eine durchgehende Verlängerung des Langlochs 11 auswirkt, kann sich ein in das Langloch 11 eingerückter Kopfbolzen 9 des Ausstell- und/oder Sicherungsarms 8 hieraus nicht unbeabsichtigt lösen. Hierzu trägt auch wesentlich die Tatsache bei, daß die freien Enden der beiden Gabelschenkel 22a und 22b des Gabelkörpers 21 gegen seitliches Ausweichen durch die Endnocken 20 abgestützt werden, welche am Gleitführungs-Anschlagstück 10 sitzen und die Endabschnitte 18 der dort stufenartig nach außen abgesetzten Bereiche 19 starr begrenzen.

Empfehlenswert ist es, den Gabelkörper 21 ebenfalls als ein Formteil so zu fertigen, daß er mit einem einzigen Arbeitsgang seine endgültige und einsatzfähige Gestalt erhält. Hierbei sollte er aber aus einem begrenzt elastischem Werkstoff, beispielsweise durch Spritzgießen aus Hartkunststoff verfügbar gemacht werden, damit er sich auf einfachste Weise, insbesondere nach Art einer Schnapp/Rast-Verbindung, am Gleitführungs-Anschlagstück 10 anbringen läßt. Hierzu ist es beispielsweise lediglich nötig, den Gabelkörper 21 zunächst in der aus den Fig. 6 und 7 ersichtlichen Lage am Gleitführungs-Anschlagstück 10 anzusetzen. Dann läßt er sich durch einen einseitig zur Wirkung gebracht Druck unter elastischer Verformung aus der Stellung nach den Fig. 6 und 7 in die Verbindungsstellung gemäß den Fig. 8 und 9 bringen.

Besonders den Fig. 7 und 9 der Zeichnung ist zu entnehmen, daß das Gleitführungs-Anschlagstück 10 über den Verschiebebereich des Gabelkörpers 21 hinweg an seinen Außenseiten in deren Längsrichtung verlaufende Hinterschneidungen 24, beispielsweise im Querschnitt trapezförmig gestaltete Längsleisten, aufweist, denen komplementäre Hinterschneidungen 25, beispielsweise trapezförmig gestaltete Längsnuten, in den Längsflanschen des Gabelkörpers 21 zugeordnet sind. Diese kommen miteinander nach Überwindung der Schnapp/Rastkräfte in Formschlußeingriff und sichern dadurch die ordnungsgemäße Funktionslage von Gleitführungs-Anschlagstück 10 und Gabelkörper 21 gegeneinander.

Eine wichtige Ausbildungsmaßnahme liegt auch noch darin, daß der Gabelkörper 21 am Gleitführungs-Anschlagstück 10 ständig in Richtung seiner Verschließstellung (vergl. Fig. 3 bis 5 sowie 11 und 12 der Zeichnung) mit einer elastischen Vorspannung abgestützt ist. Diese kann, wie wiederum aus den Fig. 3 bis 5 sowie 11 und 12 hervorgeht, durch Unterbringung eines Füllstücks 26 aus einem elastisch nachgiebigen Werkstoff in einem Hohlraum 27 erreicht werden, welcher zwischen dem Gleitführungs-Anschlußstück 10 und dem Gabelkörper 21 eingegrenzt ist. Dabei läßt sich dieser Hohlraum 27 von einer Ausbuchtung 28 an der Unterseite einer sich rückwärts an die Gabelschenkel 22a, 22b des Gabelkörpers 21 einstückig anschließenden Bedienhandhabe 29 in Verbindung mit einer Einbuchtung am Gleitführungs-Anschlußstück 10 bilden, welche sich in diesem hinter der Durchlaß-Erweiterung 14 befindet. Wie das Ausführungsbeispiel der Zeichnung erkennen läßt, kann das Füllstück 26 in vorteilhafter Weise von einer Schraubendruckfeder gebildet werden. An deren Stelle läßt sich aber ebensogut auch ein Elastomerblock verwenden, welcher ein entsprechend großes und dauerhaftes Elastizitätsverhalten zeitigt.

Damit während der Herstellung der Schnapp/Rast-Verbindung des Gabelkörpers 21 mit dem Gleitführungs-Anschlagstück 10 lediglich darauf geachtet werden muß, ob das Füllstück 26 aus elastisch nachgiebigem Werkstoff in der zur Bildung des Hohlraums 27 vorhandenen Ausbuchtung 28 und Einbuchtung 30 einliegt, ohne daß es gleichzeitig schon eine funktionsrichtige Relativlage zum Gleitführungs-Anschlagstück 10 und zum Gabelkörper 21 haben muß, sind besondere Vorkehrungen getroffen. Diese besonderen Vorkehrungen bestehen darin, daß die den Gabelschenkeln 22a und 22b nächstgelegene Begrenzung der Ausbuchtung 28 im Gabelkörper 21 an einer elastisch ausweichbaren Zunge 31 ausgebildet ist. Deren freies Ende ist dabei mit einem in den Hohlraum 27 hineingerichteten Haken 32 versehen, der einerseits eine Querflanke 33 und andererseits eine Schrägflanke 34 hat.

Die Schrägflanke 34 ist am Haken 32 so orientiert, daß dieser bei einem Verschieben des Gabelkörpers 21 in Richtung auf seine Verschließstellung nach den Fig. 3 bis 5 über das im Hohlraum 27 aufgenommene Füllstück 26 hinweggleiten kann (vergl. z.B. Fig. 8 und 11), bis die Querflanke 33 das hintere Ende des Füllstücks 26 hinterschnappt (Fig. 11). Füllstück 26 und Gabelkörper 21 nehmen dadurch selbsttätig ihre ordnungsgemäße Funktionslage zueinander ein. D.h. durch Zurückschieben des Gabelkörpers 21 in seine Freigabe- bzw. Entkupplungsstellung (Fig. 13 und 14) wird das Füllstück 26 (Schraubendruckfeder/ Elastomehrblock) ordnungsgemäß vorgespannt.

Die Rückstellung des Gabelkörpers 21 in seine Verschluß- bzw. Sperrlage (Fig. 3 bis 5 sowie 11 und 12) erfolgt dann völlig selbsttätig unter Entspannung des Füllstücks 26 (Schraubendruckfeder/ Elastomehrblock).

Da es wünschenswert ist, die Verschließ- bzw. Kupplungsstellung des Gabelkörpers 21 am Gleitführungs-Anschlagstück 10 gegen unerwünschte oder gegen unbeabsichtigte Betätigung zu blockieren, sind noch Zusatzvorkehrungen getroffen. Sowohl der Gabelkörper 21 als auch das Gleitführungs-Anschlagstück 10 enthalten nämlich je einen quer zu ihrer Hauptebene gerichteten Profildurchlaß 35 und 36. Der Profildurchlaß 35 befindet sich dabei im Gabelkörper 21 und hat um die von der Bedienhandhabe 29 abstehende Zunge 31 herum eine etwa U-förmige Kontur bzw. ein U-förmiges Profil, welches jeweils deutlich aus den Fig. 10, 12 und 14 ersichtlich ist. Hingegen kann der Profildurchlaß 36 im Gleitführungs-Anschlagstück 10 im wesentlichen eine Rechteckkontur aufweisen, in welche bereichsweise eine Nase 37 vorspringt.

In der ordnungsgemäßen Verschließ-Kupplungsstellung des Gabelkörpers 21 relativ zum Gleitführungs-Anschlagstück 10 kommen die beiden Profildurchlässe 35 und 36 so miteinander in eine Deckungslage (Fig. 11 und 12), daß sich in sie ein Riegelkörper 38 quer eintreiben läßt, wie das in den Fig. 3 bis 5 gezeigt wird. Dieser Riegelkörper 38 hat in seinem oberen Bereich eine Profilkontur, die derjenigen des Profildurchlasses 35 im Gabelkörper 21 entspricht, während sein unterer Bereich mit einer Profilkontur versehen ist, die unter elastischer Verformung in die Profilkontur 36 am Gleitführungs-Anschlagstück 10 hineinpaßt. Ein Wulst 39 am unteren Ende des Riegelkörpers 38 hinterschnappt dabei die Nase 37 im Profildurchlaß 36 in einer Art und Weise, die einem selbsttätigen Lösen des Riegelkörpers 38 entgegenwirkt. Nur durch das Ansetzen eines Werkzeuges (eines Schraubendrehers) zwischen dem Riegelkörper 38 und der Bedienhandhabe 29 des Gabelkörpers 21 läßt sich eine genügend große Kraft aufbringen, um den Riegelkörper 38 bei Bedarf zu lösen.

Lediglich abschließend und der Vollständigkeit halber soll hier noch erwähnt werden, daß das Gleitführungs-Anschlagstück 10 zum Zwecke der Schaffung einer Einbaumöglichkeit in hinterschnitten profilierte Nuten am Flügel 3 von Fenstern oder Türen 1 längsseitig angeformte Fußteile 40 aufweisen kann, mit denen er sich in die Hinterschneidungsbereiche dieser Nuten einschieben läßt. Zur verschiebesicheren Festlegung innerhalb dieser Profilnuten ist es lediglich nötig in ein Gewindeloch 41 oder gar in mehrere Gewindelöcher 41 des Gleitführungs-Anschlagstücks 10 eine geeignete Klemm- bzw. Stanzsschraube einzudrehen.

### BEZUGSZEICHENLISTE

- 1: Fenster
- 2: Blendrahmen
- 3: Flügel
- 4: Kippachse
- 5: Öffnungsbegrenzer
- 6: Befestigungs- und Lagersockel
- 7: Lagerzapfen
- 8: Ausstell- und/oder Sicherungsarm
- 9: Kopfbolzen
- 10: Gleitführungs-Anschlagstück
- 11: Langloch
- 12-12: Längsmittelebene
- 13: Begrenzungs-Anschlagende
- 14: Durchlaß-Erweiterung
- 15: obere Öffnungskante
- 16: obere Längskante
- 17: Stufe
- 18: Endabschnitte
- 19: seitlich stufenartig abgesetzter Bereich
- 20: Endnocken
- 21: Gabelkörper
- 22a, 22b: Gabelschenkel
- 23: Gabelschlitz
- 24: Hinterschneidungen
- 25: Hinterschneidungen
- 26: Füllstück/ Schraubendruckfeder/ Elastomehrblock
- 27: Hohlraum
- 28: Ausbuchtung
- 29: Bedienhandhabe
- 30: Einbuchtung
- 31: Zunge
- 32: Haken
- 33: Querflanke
- 34: Schrägflanke
- 35: Profildurchlaß
- 36: Profildurchlaß
- 37: Nase
- 38: Riegelkörper
- 39: Wulst
- 40: Fußteile
- 41: Gewindeloch

## Patentansprüche

1. Fenster- oder Tür flügel mit einem Öffnungsbegrenzer (5),
- wobei der Öffnungsbegrenzer (5) mit einem Gleitführungs-Anschlagstück (10) für an einem Blendrahmen (2) des Fensters (1) oder der Tür zumindest verschwenkbeweglich gelagerte Kippflügel-Ausstell- und/oder - Sicherungsarme (8) versehen ist,
- wobei das Gleitführungs-Anschlagstück (10) mit einem Langloch (11) ausgestattet ist,
- in welches ein Kopfbolzen (9) am freien Ende des Ausstell- und/oder Sicherungsarms (8) sowohl schwenkverschieblich als auch neigungsverlagerbar eingreift,
- wobei das Begrenzungs-Anschlagende (13) mit dem Kopfbolzen (9) in Anlage tritt, wenn der Fenster- oder Türflügel (3) seine Öffnungs-Endstellung erreicht,
- wobei der Kopfbolzen (9) des Ausstell- und/oder Sicherungsarms (8) mittels einer Durchlaß-Erweiterung (14) mit dem Gleitführungs-Anschlagstück (10) kuppelbar und entkuppelbar ist,
- dadurch gekennzeichnet, daß die Durchlaß-Erweiterung (14) für den Kopf des Kopfbolzens (9) sich an oder nahe dem dem Begrenzungs- Anschlagende (13) des Langlochs (11) abgewendeten Ende des Anschlagstückes (10) befindet,
- wobei der Bereich dieser Durchlaß-Erweiterung (14) durch einen in Längsrichtung des Anschlagstückes (10) begrenzt verschiebbar geführten und in Richtung zum Begrenzungs- Anschlagende (13) hin offenen Gabelkörper (21) wahlweise freigebbar und verschließbar ist,
- wobei dabei der Gabelkörper (21) am Anschlagstück (10) ständig in Richtung seiner Verschließstellung mit einer elastischen Vorspannung (26) abgestutzt ist,
- wobei der Gabelschlitz (23) des Gabelkörpers (21) eine dem Langloch (11) des Anschlagstückes (10) entsprechende Breite hat,
- wobei die Durchlaß-Erweiterung (14) des Langloches (11) im Anschlagstück (10) mit ihren oberen Öffnungskanten (15) auf einer niedrigeren Ebene liegt als die oberen Längskanten (16) des Langloches (11),
- wobei zumindest die Gabelschenkel (22a, 22b) des Gabelkörpers (21) in einer Mulde des Anschlagstückes (10) aufgenommen sind, deren Tiefe dem Abstand zwischen der Ebene der oberen Öffnungskanten (15) der Durchlaß-Erweiterung (14) und der Ebene der oberen Längskanten (16) des Langlochs (11) entspricht,
- wobei oberhalb der Durchlaß-Erweiterung (14) die Längskanten (16) des Langloches (11) stufenartig (19) nach außen abgesetzt und erweitert sind,
- und wobei zwischen dort gebildete Endnocken (20) die freien Enden der Gabelschenkel (22a, 22b) des Gabelkörpers (21) für ihre Sperrlage oberhalb der Durchlaß-Erweiterung (14) einrückbar sind.

2. Fenster oder Tür mit einem Öffnungsbegrenzer (5) nach Anspruch 1, dadurch gekennzeichnet,
daß es als Formteil aus einem starren Material, z.B. Zink- oder Messing-Druckguß, gefertigt ist,
- während der Gabelkörper (21) ebenfalls ein Formteil, aber aus begrenzt elastischem Werkstoff, beispielsweise Kunststoff-Spritzguß, ist.
- und daß dabei beide Formteile in ihrer Längsrichtung verlaufende, zueinander komplementäre Hinterschneidungen (24, 25) aufweisen,
- mittels denen sie ausschließlich nach Art einer Schnapp/Rast-Verbindung miteinander begrenzt verschieblich kuppelbar sind.

3. Fenster oder Tür mit einem Öffnungsbegrenzer (5) nach einem der Ansprüche 1 und 2,
dadurch gekennzeichnet,
- daß der Gabelkörper (21) im Anschluß an seine Gabelschenkel (22a, 22b) mit einer auch eine Bedienhandhabe (29) bildenden Erhöhung ausgestattet ist, die unterseitig eine Ausbuchtung (28) bildet,
- daß das Anschlagstück (10) benachbart seiner Durchlaß-Erweiterung (14) mit einer Einbuchtung (30) versehen ist,
- und daß Ausbuchtung (28) und Einbuchtung (30) miteinander einen Hohlraum (27) eingrenzen, in dem ein Füllstück (26) aus elastisch nachgiebigem Werkstoff, z.B. eine Schraubendruckfeder oder eine Elastomehrblock, als Stell- und Stützglied für den Gabelkörper (21) aufgenommen ist.

4. Fenster oder Tür mit einem Öffnungsbegrenzer (5) nach einem der Ansprüche 1 bis 3,
dadurch gekennzeichnet,
daß die den Gabelschenkeln (22a, 22b) nächstgelegene Begrenzung der Ausbuchtung (28) im Gabelkörper (21) an einer elastisch ausweichbaren Zunge (31) ausgebildet ist, deren freies Ende einen dem Füllstück (26) zugewendeten Haken (32) mit einer Querflanke (33) und einer Schrägflanke (34) bildet.

5. Fenster oder Tür mit einem Öffnungsbegrenzer (5) nach einem der Ansprüche 1 bis 4,
dadurch gekennzeichnet,
daß sowohl der Gabelkörper (21) als auch das Anschlagstück (10) mit einem quer zu ihrer Hauptebene gerichteten Profildurchlaß (35 und 36) versehen sind,
- daß diese Profildurchlässe (35, 36) in der Sperr-Schiebestellung des Gabelkörpers (21) Deckungslage miteinander haben,
- und daß in die die Deckungslage aufweisenden Profildurchlässe (35, 36) ein dazu passender Riegelkörper (38) lösbar einrückbar ist.

## Claims

1. A window or door leaf with an opening limiter (5),
- wherein the opening limiter (5) has a sliding stop member (10) for tilting-leaf stay and/or securing arms (8) mounted so as to be at least pivotable on a fixed frame (2) of the window (1) or door,
- wherein the sliding stop member (10) is formed with a slot (11),
- in which a setbolt (9) engages at the free end of the stay and/or securing arm (8) so as to be movable by pivoting or inclining,
- wherein the end (13) of the limiting stop abuts the setbolt (9) when the window or door leaf (3) reaches its final opening position,
- wherein the setbolt (9) of the stay and/or securing arm (8) can be coupled to or uncoupled from the sliding stop member (10) by means of a widened passage (14),
characterised in that
- the widened passage (14) for the head of the setbolt (9) is at or near the end of the stop member (10) remote from the limiting stop end (13) of the slot (11),
- wherein the widened passage region (14) can be opened or closed as required by a fork member (21) guided so as to be movable to a limited extent in the longitudinal direction of the stop member (10) and in the direction towards the limiting stop end (13),
- wherein the fork member (21) on the stop member (10) is constantly urged in the direction towards its closed position by an elastic prestress (26),
- wherein the slit (23) in the fork member (21) has a width corresponding to the slot (11) in the stop member (10),
- wherein the top opening edges (15) of the widened passage (14) of the slot (11) in the stop member (10) lies on a lower plane than the top longitudinal edges (16) of the slot (11),
- wherein at least the prongs (22a, 22b) of the fork member (21) are received in a cavity in the stop member (10), the depth of which is equal to the distance between the plane of the top opening edges (15) of the widened passage (14) and the plane of the top longitudinal edges (16) of the slot (11),
- wherein above the widened passage (14) the longitudinal edges (16) of the slot (11) are offset and widened outwards in steps (19), and
- wherein between end cams (20) formed there, the free ends of the prongs (22a, 22b) of the fork member (21) are retractable for their locked position above the widened passage (14).

2. A window or door with an opening limiter (5) according to claim 1, characterised in that it is a moulding made from a rigid material such as die-cast zinc or brass,
- wherein the fork member (21) is also a moulding but made of a material with limited elasticity, such as injection-moulded plastics,
- and both mouldings have complementary undercuts (24, 25) extending in the longitudinal direction,
- by means of which they are coupled to one another so as to be movable to a limited extent exclusively in the manner of a snap or catch connection.

3. A window or door with an opening limiter (5) according to claim 1 or 2, characterised in that
- the fork member (21) has a raised portion, also forming an operating handle (29), adjoining its prongs (22a, 22b), and forming a bulge (28) underneath,
- the stop member (10) has a recess (30) near the widened passage (14), and
- the bulge (28) and the recess (30) together bound a cavity (27) for receiving a filling member (26) made of elastically resilient material, e.g. a helical compression spring or an elastomer block for adjusting and supporting the fork member (21).

4. A window or door with an opening limiter (5) according to any of claims 1 to 3, characterised in that the boundary of the bulge (28) in the fork member (21) nearest the prongs (22a, 22b) is formed on an elastically yielding tongue (31), the free end of which forms a hook (32) facing the filling member (26) and having a transverse flank (33) and a sloping flank (34).

5. A window or door with an opening limiter (5) according to any of claims 1 to 4, characterised in that the fork member (21) and the stop member (10) both have a profiled passage (35, 36) transversely to their main plane,
- the said profiled passages (35, 36) are aligned when the fork member (21) is slid into the locked position, and
- a matching bolt member (33) is releasably insertable into the aligned profiled passages (35, 36).

## Revendications

1. Elément d'arrêt coulissant (10) pour limitateur d'ouverture (5) de battants de fenêtres et portes (3), notamment pour bras d'orientation de battants à charnière inférieure et / ou bras de sécurité, disposés de manière à pouvoir au moins coulisser le long d'une traverse dormante (2) d'une fenêtre (1) ou d'une porte.
- pourvu d'un trou longitudinal (11),
- dans lequel un pivot (9) situé à l'extrémité libre du bras d'orientation et / ou de sécurité (8) s'insère de manière à pouvoir pivoter, coulisser et s'incliner,
- le pivot (9) du bras d'orientation et / ou de sécurité (8) pouvant s'engrener ou se désengrener avec l'élément d'arrêt coulissant en un point éloigné de la butée de limitation du trou longitudinal (7),
caractérisé en ce que
- une extension (14) de passage de la tête du pivot (9) est prévue à l'extrémité de l'élément d'arrêt en contact avec la butée de limitation (13) du trou longitudinal (11), ou proche de celle-ci.
- Cette extension de passage (14) peut être débloquée ou bloquée au moyen d'un corps en forme de fourche capable de coulisser de manière limitée dans le sens longitudinal de l'élément d'arrêt (10) et dont l'ouverture est orientée vers la butée de limitation (13),
- Le corps en forme de fourche (21) en contact avec l'élément d'arrêt (10) est toujours soutenu par une prétension élastique (26) dans le sens de sa position de fermeture.

2. Elément d'arrêt coulissant (10) selon la revendication 1, caractérisé en ce que
- La largeur de la rainure de la fourche (23) du corps en forme de fourche (21) correspond à celle du trou longitudinal (11) de l'élément d'arrêt (10),
- Les bords d'ouverture supérieurs (15) de l'extension de passage (14) du trou longitudinal (11) de l'élément d'arrêt (10) sont plus bas que les bords longitudinaux supérieurs (16) du trou longitudinal (11),
- Au moins les montants de la fourche (22a, 22b) du corps en forme de fourche (21) sont reçus dans un enfoncement de l'élément d'arrêt (10), dont la profondeur correspond à la distance entre le plan des bords d'ouverture supérieurs (15) de l'extension de passage (14à et le plan des bords longitudinaux supérieurs (16) du trou longitudinal (11)
- Au dessus de l'extension de passage (14), les bords longitudinaux (16) du trou longitudinal (11) sont progressivement (19) décalés et élargis vers l'extérieur
- Les extrémités libres des montants de la fourche (22a, 22b) du corps en forme de fourche (21) peuvent être insérées eentre les cames finales pour ainsi atteindre une position de bloquage au-dessus de l'extension de passge (14).

3. Elément d'arrêt coulissant (10) selon les revendications 1 ou 2,
caractérisé en ce que
il a été conçu comme une moulure à partir d'un matériau rigide comme du zink ou du laiton coulé sous pression,
- le corps en forme de fourche (21) étant également une moulure, mais à partir d'un matériau à élasticité limitée, comme du plastique coulé par injection.
- Les deux moulures présentent des contre-dépouilles (24, 25) qui s'étendent dans le sens longitudinal et se complètent l'une l'autre,
- grâce à ces contre-dépouilles, les moulures peuvent s'engrener l'une dans l'autre avec translation limitée, uniquement sous la forme d'un raccordement par encliquetement / crantage.

4. élément d'arrêt coulissant (10) selon l'une ou l'autre des revendications 1 à 3,
caractérisé en ce que
- aux points de raccordement avec ses montants de fourche (22a, 22b, le corps en forme de fourche (21) est surélevé, formant une poignée de manipulation (29) ainsi qu'une indentation (28) sur la face inférieure.
- l'élément d'arrêt (10) présente une indentation (30) près de son extension de passage (14),
- les indentations (28,30) délimitent ensemble un espace creux recevant une pièce de remplissage (26) constituée d'un matériau élastique, comme par exemple un ressort cylindrique de compression ou un bloc élastomère, en guise de membre de placement et de soutien pour le corps en forme de fourche (21).

5. Elément d'arrêt coulissant (10) selon l'une ou l'autre des revendications 1 à 4,
caractérisé en ce que
dans le corps en forme de fourche (21), la limitation de l'indentation (28) la plus proche des montants de la fourche (22a, 22b) est en contact avec une languette (31) élastique et déviable dont l'extrémité libre forme un crochet orienté vers la pièce de remplissage (26), avec un flanc transversal (33) et un flanc diagonal (34).

6. Elément d'arrêt coulissant (10) selon l'une ou l'autre des revendications 1 à 5,
caractérisé en ce que
le corps en forme de fourche (21) et l'élément d'arrêt (10) sont pourvus d'une section de passage profilée (35 et 36) orientée transversalement vers leur plan principal,
- ces sections de passage profilées (35 et 36) se recouvrent l'une l'autre lorsque le corps en forme de fourche (21) est en position de bloquage - déplacement,
- un corps de verrouillage (38) approprié peut être inséré de manière amovible dans les sections de passage profilées (35, 36) se recouvrant l'une l'autre.
